# EUROPÄISCHE PATENTSCHRIFT

(11) **EP 1 720 666 B1**
(45) Veröffentlichungstag und Bekanntmachung des Hinweises auf die Patenterteilung: **03.11.2010**
(21) Anmeldenummer: 05707682.0
(22) Anmeldetag: 02.03.2005
(51) Int. Cl.: B08B 3/02, B08B 1/04, E01H 1/10

(54) **FLÄCHENREINIGUNGSKOPF**
SURFACE CLEANING HEAD
TÊTE DE NETTOYAGE DE SURFACE

(30) Priorität: 05.03.2004 DE 102004013057
(43) Veröffentlichungstag der Anmeldung: 15.11.2006
(73) Patentinhaber: Alfred Kärcher GmbH & Co. KG, 71364 Winnenden (DE)
(72) Erfinder: TREITZ, Felix, 73663 Berglen (DE)
(74) Vertreter: Karrais, Martin
(86) Internationale Anmeldenummer: PCT/EP2005/002178
(87) Internationale Veröffentlichungsnummer: WO 2005/084828

(56) Entgegenhaltungen:
- DE-A- 2 531 185
- DE-C- 10 206 013
- US-A- 2 381 740
- US-A- 4 078 727
- DATABASE WPI Section PQ, Week 198503 Derwent Publications Ltd., London, GB; Class P43, AN 1985-017395 XP002328403 -& SU 1 094 629 A (ELECTROTECH PRODN) 30. Mai 1984 (1984-05-30)

## Beschreibung

Die Erfindung betrifft einen Flächenreinigungskopf mit den Merkmalen des Oberbegriffes von Patentanspruch 1.

Derartige Flächenreinigungsköpfe können an eine Quelle für unter Druck stehende Reinigungsflüssigkeit, beispielsweise an ein Hochdruckreinigungsgerät, angeschlossen werden. Aus der DE 102 06 013 C1 ist ein Flächenreinigungskopf gemäß dem Oberbegriff des Anspruchs 1 bekannt. Damit kann zwar eine gute Reinigungswirkung erzielt werden, es hat sich aber gezeigt, daß insbesondere Eck- und Randbereiche einer zu reinigenden Fläche nicht in allen Fällen vollständig von den Reinigungsflüsslgkeitsstrahlen überdeckt werden können. Außerdem führt die kreisförmige Beaufschlagung der zu reinigenden Fläche zu Flächenüberschneidungen der Flüssigkeitsstrahlen, wenn der Flächenreinigungskopf entlang einer Arbeitsrichtung bewegt wird. Dies wiederum hat eine ungleichförmige Reinigungswirkung zur Folge.

Aufgabe der vorliegenden Erfindung ist es, einen Flächenreinigungskopf der eingangs genannten Art derart weiterzubilden, daß eine Fläche mit glelchmäßiger Reinigungswirkung auch in Eck- und Randbereichen gereinigt werden kann.

Diese Aufgabe wird durch einen Flächenreinigungskopf mit den Merkmalen von Patentanspruch 1 gelöst.

Erfindungsgemäß ist die um die Drehachse umlaufende Düse nur entlang eines Teilbereichs ihrer Umlaufbewegung der Flüssigkeitsabgabeöffnung zugewandt. Im restlichen Bereich ihrer Umlaufbewegung ist die Düse der Flüssigkeitsabgabeöffnung abgewandt. Sie überstreicht daher bei ihrer Umlaufbewegung die Flüssigkeitsabgabeöffnung und kann durch diese hindurch die zu reinigende Fläche streifenförmig mit einem Reinigungsflüssigkeitsstrahl beaufschlagen. Dies hat den Vorteil, daß die Fläche streifenförmig abgereinigt wird, wenn der Flächenreinigungskopf entlang einer Arbeitsrichtung bewegt wird. Der Abstand der Düse zur zu reinigenden Fläche kann sehr gering gehalten werden, so daß ein intensiver Reinigungsflüssigkeitsstrahl auf die Fläche gerichtet werden kann.

Die erfindungsgemäße Ausgestaltung hat außerdem den Vorteil, daß mittels des Flächenreinigungskopfes eine große Arbeitsbreite erzielbar ist bei geringem Abstand der Düse zu der zu reinigenden Fläche. Flächenüberschneidungen des Reinigungsflüssigkeitstrahles, wie sie bei der aus der DE 102 06 013 C1 bekannten Konstruktion nicht zu umgehen sind, können bei der erfindungsgemäßen Ausgestaltung vermieden werden. Die zu reinigende Fläche kann gleichmäßig abgereinigt werden, wobei sich die stärkste Reinigungswirkung in einem zentralen Bereich des Flächenreinigungskopfes ergibt, während bei der aus der DE 102 06 013 C1 bekannten Konstruktion die stärkste Reinigungswirkung in einem Randbereich des Flächenreinigungskopfes auftritt.

Ein weiterer Vorteil des erfindungsgemäßen Flächenreinigungskopfes besteht darin, daß dieser sehr flach ausgestaltet sein kann. Dies ist insbesondere zur Reinigung von Rand- und Eckbereichen einer Fläche, beispielsweise zur Reinigung von Treppenstufen, von großem Vorteil.

Günstig ist es, wenn die am Sprüharm gehaltene Düse als Punktstrahldüse ausgestaltet ist, denn dadurch kann ein intensiver Strahl von Reinigungsflüssigkeit erzeugt werden, der die zu reinigende Fläche streifenförmig überdeckt.

Bei einer bevorzugten Ausführungsform des erfindungsgemäßen Flächenreinigungskopfes ist die Düse während ihrer Umlaufbewegung um die Drehachse ungleichförmig mit Reinigungsflüssigkeit beaufschlagbar, wobei die größte Reinigungsflüssigkeitsbeaufschlagung bei Ausrichtung der Düse in Richtung auf die Flüssigkeitsabgabeöffnung erfolgt. Wie bereits erläutert, ist die Düse entlang eines Teilbereichs ihrer Umlaufbewegung in Richtung der Flüssigkeitsabgabeöffnung ausgerichtet, während sie im restlichen Bereich der Umlaufbewegung der Flüssigkeitsabgabeöffnung abgewandt ist. Günstig ist es, wenn die Düse praktisch nur während ihres der Flüssigkeitsabgabeöffnung zugewandten Teilbereiches der Umlaufbewegung mit Reinigungsflüssigkeit beaufschlagbar ist, während sie bei ihrer restlichen Umlaufbewegung praktisch keine Reinigungsflüssigkeitsbeaufschlagung erfährt.

So daß kann beispielsweise vorgesehen sein, daß die Düse über einen ersten, der Flüssigkeitsabgabeöffnung zugewandten Teilbereich ihrer Umlaufbewegung mit einer maximalen Menge an Reinigungsflüssigkeit beaufschlagbar ist, während sie über einen zweiten, der Flüssigkeitsabgabeöffnung abgewandten Teilbereich ihrer Umlaufbewegung mit einer minimalen Menge an Reinigungsflüssigkeit beaufschlagbar ist. Insbesondere kann vorgesehen sein, daß sie während ihres zweiten Teilbereiches überhaupt nicht mit Reinigungsflüssigkeit beaufschlagbar ist, das heißt während des zweiten Teilbereiches der Umlaufbewegung eine Reinigungsflüssigkeitzufuhr zur Düse unterbrochen ist.

Von besonderem Vorteil ist es, wenn der Flächenreinigungskopf mehrere in Umfangsrichtung verteilt angeordnete Sprüharme aufweist, an denen jeweils eine Düse gehalten ist, wobei die Düsen bei ihrer Umlaufbewegung jeweils mit mehr Reinigungsflüssigkeit beaufschlagbar sind, wenn sie der Flüssigkeitsabgabeöffnung zugewandt sind als wenn sie der Flüssigkeitsabgabeöffnung abgewandt sind. Die gemeinsam um die Drehachse umlaufenden Düsen werden immer dann mit einer größeren Menge von Reinigungsflüssigkeit versorgt, wenn sie der Flüssigkeitsabgabeöffnung zugewandt sind. Somit erfolgt eine Reinigungsflüssigkeitzufuhr zu den Düsen sequentiell, indem jeweils die Düse mit einer größeren Menge an Reinigungsflüssigkeit versorgt wird, die gerade der Flüssigkeitsabgabeöffnung zugewandt ist, während die der Flüssigkeitsabgabeöffnung in diesem Moment abgewandten Düsen mit einer geringeren Menge an Reinigungsflüssigkeit versorgt werden, insbesondere kann für die letzt genannten Düsen die Reinigungsflüssigkeitzufuhr vollständig unterbrochen sein.

Als vorteilhaft hat es sich erwiesen, wenn der Flächenreinigungskopf drei in Umfangsrichtung gleichmäßig verteilt angeordnete Sprüharme mit einer Düse aufweist, wobei die Düsen jeweils über einen Teilbereich von etwa mindestens 120° ihrer Umlaufbewegung mit mehr Reinigungsflüssigkeit beaufschlagbar sind als über den restlichen Bereich ihrer Umlaufbewegung.

Von besonderem Vorteil ist es hierbei, wenn die Düsen jeweils über einen Teilbereich ihrer Umlaufbewegung von etwa 130° bis ungefähr 150°, insbesondere ca. 140°, mit mehr Reinigungsflüssigkeit beaufschlagbar sind als über den restlichen Bereich ihrer Umlaufbewegung. Eine derartige Ausgestaltung hat zur Folge, daß die Reinigungsflüssigkeitzufuhr zu den umlaufenden Düsen in einem Überschneidungsbereich von ungefähr 10° bis ca. 30°, insbesondere etwa 20°, gleichzeitig zu zwei Düsen erfolgt. Dies ist dann der Fall, wenn eine erste Düse ihren der Flüssigkeitsabgabeöffnung zugewandten Teilbereich der Umlaufbewegung gerade verläßt, während eine zweite, in Umlaufrichtung nachfolgende Düse gerade in diesen Teilbereich eintritt.

Bei einer bevorzugten Ausgestaltung ist der mindestens eine Sprüharm drehbar an einer Hohlwelle gehalten, wobei die Hohlwelle eine Axialbohrung aufweist, die über eine in Umfangsrichtung der Hohlwelle lediglich über einen Teilbereich verlaufende Verbindungsnut mit einer Durchgangsbohrung des Sprüharmes in Strömungsverbindung bringbar ist. Ist der Sprüharm im Bereich der Verbindungsnut der Hohlwelle angeordnet, so besteht eine Strömungsverbindung zwischen der Axialbohrung der Hohlwelle und der Durchgangsbohrung der Sprüharmes. Die Verbindungsnut erstreckt sich allerdings in Umfangsrichtung lediglich über einen Teilbereich der Hohlwelle, so daß die Strömungsverbindung zwischen der Axialbohrung und der Durchgangsbohrung unterbrochen ist, wenn der Sprüharm eine Position außerhalb der Verbindungsnut einnimmt. Der um die Hohlwelle umlaufende Sprüharm wird somit bei einer Umlaufbewegung ungleichmäßig mit Reinigungsflüssigkeit versorgt, nämlich immer dann, wenn eine Strömungsverbindung zwischen der Axialbohrung und der Durchgangsbohrung über die Verbindungsnut besteht. Die am Sprüharm angeordnete Düse wird demzufolge während ihrer Umlaufbewegung ungleichmäßig mit Reinigungsflüssigkeit versorgt.

Günstig ist es, wenn der Sprüharm an einem die Hohlwelle umgebenden Lagerelement festgelegt ist. Das Lagerelement kann ein an der Hohlwelle anliegendes Gleitlager ausbilden, wobei zumindest dessen Gleitfläche beispielsweise aus Kunststoff gefertigt sein kann, insbesondere auf Basis eines PEEK (Polyetheretherketon)-Materials. Alternativ kann vorgesehen sein, daß das Lagerelement mit Hilfe von Kugel- oder Wälzlagern an der Hohlwelle gehalten ist.

Die Hohlwelle ist bevorzugt aus Messing, Bronze oder rostfreiem Stahl gefertigt.

Zum Betreiben des Flächenreinigungskopfes wird dieser an eine Quelle für unter Druck stehende Reinigungsflüssigkeit, beispielsweise an eine Versorgungsleitung eines unter Druck stehenden Wasserversorgungssystems oder an eine Pumpe, insbesondere eine Hochdruckpumpe, angeschlossen und mit unter Druck stehender Reinigungsflüssigkeit versorgt. Letztere wird über den Sprüharm zur Düse geführt. Dabei baut sich einseitig, nämlich im Umfangsbereich der Verbindungsnut, ein Druckfeld auf, das das Lagerelement in diesem Bereich von der Hohlwelle wegdrückt, wobei gleichzeitig auf der diametral gegenüberliegenden Seite das Lagerelement gegen die Hohlwelle gedrückt wird. Dies kann die Gleichförmigkeit der Drehbewegung des Lagerelements beeinträchtigen. Bei einer bevorzugten Ausführungsform ist deshalb die Hohlwelle axial versetzt zur Verbindungsnut von mindestens einer Ringnut umgeben. Die Ringnut ermöglicht in Umfangsrichtung der Hohlwelle einen Druckausgleich und dient gleichzeitig der axialen Begrenzung des einseitig wirkenden Druckfeldes. Die Ringnut kann in geringem Abstand zur Verbindungsnut angeordnet sein, vorzugsweise in einem Abstand kleiner als etwa 3 mm, insbesondere in einem Abstand von etwa 0,5 mm bis etwa 3 mm.

Vorzugsweise ist in axialer Richtung zu beiden Seiten der Verbindungsnut eine Ringnut angeordnet. Es hat sich gezeigt, daß durch eine derartige Ausgestaltung eine besonders stabile Umlaufbewegung des Sprüharms erzielt werden kann.

Um eine strömungsdichte Verbindung zwischen der Hohlwelle und dem umgebenden Lagerelement zu gewährleisten, ist es günstig, wenn die Hohlwelle axial versetzt zur Verbindungsnut in Umfangsrichtung von einem Dichtungselement umgeben ist, vorzugsweise von einem Kolbenring.

Von Vorteil ist es hierbei, wenn die Hohlwelle an beiden Seiten der Verbindungsnut von einem Kolbenring umgeben ist.

Der mindestens eine Kolbenring ist bei einer bevorzugten Ausführungsform aus einem Kunststoff auf Basis eines PEEK-Materials gefertigt, denn dies ermöglicht eine besonders leichtgängige Drehbarkeit des Lagerelementes.

Zur Erzielung einer Umlaufbewegung ist die Düse des erfindungsgemäßen Flächenreinigungskopfes schräg zum Sprüharm ausgerichtet, so daß von der abgegebenen Reinigungsflüssigkeit ein Rückstoßimpuls auf die Düse und den Sprüharm ausgeübt wird, aufgrund dessen der Sprüharm zusammen mit der Düse in Drehung versetzt wird. Hierbei sind in Abhängigkeit vom Druck der Reinigungsflüssigkeit Drehzahlen von etwa 500 Umdrehungen pro Minute bis ca. 6.000 Umdrehungen pro Minute erzielbar, vorzugsweise liegen die Drehzahlen in einem Bereich von etwa 1.500 Umdrehungen pro Minute bis etwa 3.000 Umdrehungen pro Minute.

Um die Drehzahlen des mindestens einen Sprüharmes zu begrenzen, ist bei einer vorteilhaften Ausführungsform vorgesehen, daß an mindestens einem Sprüharm ein Bremsflügel angeordnet ist, der die Luftreibung des Sprüharmes erhöht und dadurch die Umlaufbewegung des Sprüharmes abbremst.

Von Vorteil ist es hierbei, wenn am Gehäuse dem Bremsflügel benachbart zumindest eine Luftzufuhröffnung angeordnet ist. Dadurch kann ein "Luftkisseneffekt" erzielt werden, der die Führung des Flächenreinigungskopfes entlang der zu reinigenden Fläche erleichtert, indem Luft über die Luftzufuhröffnung in das Gehäuse einströmt und über die Flüssigkeitsabgabeöffnung in Richtung der zu reinigenden Fläche aus dem Gehäuse austritt. Außerdem kann dadurch die Bremswirkung der Bremsflügel verstärkt werden.

Bei einer vorteilhaften Ausgestaltung ist vorgesehen, daß die mindestens eine Luftzufuhröffnung wahlweise freigebbar und verschließbar ist. Insbesondere kann vorgesehen sein, daß die Luftzufuhröffnung stufenlos freigebbar ist, so daß die Drehzahl des Sprüharmes und der durch den "Luftkisseneffekt" erzielte Auftrieb des Flächenreinigungskopfes vom Benutzer stufenlos verändert werden können.

Um die Reinigungswirkung zu erhöhen, umfaßt der Flächenreinigungskopf bei einer besonders bevorzugten Ausgestaltung ein mit dem mindestens einen Sprüharm umlaufendes, die Flüssigkeitsabgabeöffnung durchgreifendes mechanisches Reinigungselement. Mittels des mechanischen Reinigungselementes kann die zu reinigende Fläche mechanisch abgereinigt werden. So können beispielsweise die Flüssigkeitsabgabeöffnung durchgreifende Reinigungsborsten zum Einsatz kommen. Es hat sich gezeigt, daß die kombinierte Verwendung eines Reinigungsflüssigkeitstrahles und eines mechanischen Reinigungselementes eine besonders gute Reinigung einer Fläche, insbesondere einer Hartfläche, ermöglicht.

Das mechanische Reinigungselement ist vorzugsweise an mindestens einem Sprüharm gehalten. Alternativ oder ergänzend kann vorgesehen sein, daß ein mechanisches Reinigungselement axial versetzt zum Sprüharm an der Hohlwelle drehbar gelagert ist. Das mechanische Reinigungselement ist zusammen mit dem Sprüharm in Drehung versetzbar.

Von Vorteil ist es, wenn die Flüssigkeitsabgabeöffnung in Umfangsrichtung zumindest teilweise von einem flexiblen Spritzschutzelement umgeben ist. Dadurch kann auf konstruktiv einfache Weise sichergestellt werden, daß nur der von der Flüssigkeitsabgabeöffnung überdeckte Bereich einer Fläche mit Reinigungsflüssigkeit beaufschlagt wird.

Als Spritzschutzelement kommt vorzugsweise ein die Flüssigkeitsabgabeöffnung umgebender Borstenstreifen oder eine Gummilippe zum Einsatz. Die Verwendung eines flexiblen Spritzschutzes hat zudem den Vorteil, daß mit seiner Hilfe eine mechanische Abreinigung der Fläche möglich ist.

Die Lagerung der voranstehend erläuterten Hohlwelle kann derart erfolgen, daß diese an einer in der Gebrauchslage der Flächenreinigungskopfes schräg oder senkrecht zur zu reinigenden Fläche ausrichtbaren Gehäusewand, vorzugsweise der Rückwand des Gehäuses, gehalten ist. Die Ausrichtung der Hohlwelle kann bevorzugt parallel oder in einem Winkel von maximal etwa 45° zur zu reinigenden Fläche erfolgen. Bei einer besonders bevorzugten Ausführungsform ist die Hohlwelle senkrecht zur Gehäusewand ausgerichtet. Hierbei kann vorgesehen sein, daß die Hohlwelle das Gehäuse durchgreift und sowohl an einer Rückwand als auch an einer parallel zu dieser ausgerichteten Vorderwand des Gehäuses gehalten ist. Vorzugsweise umfaßt das Gehäuse eine bogenförmige Deckenwand, über die die Vorderwand mit der Rückwand verbunden ist.

Um die von der mindestens einen Düse auf die zu reinigende Fläche aufgebrachte Reinigungsflüssigkeit wieder aufnehmen zu können, ist bei einer vorteilhaften Ausführungsform vorgesehen, daß der Flächenreinigungskopf eine an die zu reinigende Fläche anlegbare Abstreiflippe aufweist. Mittels der Abstreiflippe kann die Reinigungsflüssigkeit entlang der Fläche verschoben werden. Hierbei ist es günstig, wenn die Abstreiflippe durch Verkippen des Gehäuses um eine parallel zur zu reinigenden Fläche ausrichtbare Kippachse an die Fläche anlegbar ist. Dies gibt die Möglichkeit, in einer ersten Kippstellung die Abstreiflippe im Abstand zur Fläche zu halten, um zunächst den Flächenreinigungskopf entlang der Fläche hin und her zu bewegen, anschließend kann das Gehäuse mit der Abstreiflippe in die zweite Kippstellung überführt werden, um die aufgebrachte Reinigungsflüssigkeit an der Fläche entlang zu verschieben.

Um die Handhabung des Flächenreinigungskopfes zu vereinfachen, ist es von Vorteil, wenn der Flächenreinigungskopf zumindest einen Rollkörper, beispielsweise zwei Laufräder, zum Abstützen des Flächenreinigungskopfes an der zu reinigenden Fläche aufweist. Hierbei ist es günstig, wenn der mindestens eine Rollkörper in Arbeitsrichtung hinter dem oder seitlich neben dem Gehäuse des Flächenreinigungskopfes angeordnet ist, denn dadurch wird eine Reinigung von Eckbereichen einer Fläche durch den Rollkörper kaum behindert.

Um die Aufnahme von auf die Fläche aufgebrachter Reinigungsflüssigkeit zu vereinfachen, ist es vorteilhaft, wenn der Flächenreinigungskopf einen an eine Unterdruckquelle anschließbaren Absaugkanal aufweist. Dies ermöglicht die Ausgestaltung des Flächenreinigungskopfes als Sprüh-Extraktionsgerät, mit dessen Hilfe eine zu reinigende Fläche mit Reinigungsflüssigkeit beaufschlagbar und diese anschließend wieder absaugbar ist.

Die nachfolgende Beschreibung bevorzugter Ausführungsformen der Erfindung dient im Zusammenhang mit der Zeichnung der näheren Erläuterung. Es zeigen:
- Figur 1:: eine Schnittansicht entlang der Linie 1-1 in Figur 2 einer ersten Ausführungsform eines Flächenreinigungskopfes;
- Figur 2:: eine Schnittansicht der ersten Ausführungsform entlang der Linie 2- 2 in Figur 1;
- Figur 3:: eine Schnittansicht entsprechend Figur 2 einer zweiten Ausfüh- rungsform eines Flächenreinigungskopfes;
- Figur 4:: eine vergrößerte Darstellung einer Hohlwelle des Flächenreinigungs- kopfes gemäß Figur 3;
- Figur 5:: eine Schnittansicht längs der Linie 5-5 in Figur 4;
- Figur 6:: eine schematische Darstellung einer dritten Ausführungsform eines Flächenreinigungskopfes in einer ersten Kippstellung und
- Figur 7:: eine schematische Darstellung der dritten Ausführungsform des Flä- chenreinigungskopfes in einer zweiten Kippstellung.

In den Figuren 1 und 2 ist schematisch eine erste Ausführungsform eines insgesamt mit dem Bezugszeichen 10 belegten erfindungsgemäßen Flächenreinigungskopfes dargestellt. Dieser umfaßt ein aus Kunststoff gefertigtes, haubenartiges Gehäuse 12 mit einer ebenen Rückwand 13, einer im Abstand zu dieser angeordneten ebenen Vorderwand 14 und einer die Rückwand 13 mit der Vorderwand 14 verbindenden bogenförmigen Deckenwand 15. Die Deckenwand 15 bildet eine geschlossene, halbzylinderförmige Oberseite des Gehäuses 12, und an die Deckenwand 15 schließen sich ebene Seitenwände 16, 17 an, die ebenfalls eine Verbindung zwischen der Rückwand 13 und der Vorderwand 14 ausbilden. Der Deckenwand 15 abgewandt begrenzen die Seitenwände 16 und 17 zusammen mit der Vorderwand 14 und Rückwand 13 eine Flüssigkeitsabgabeöffnung 19 des Gehäuses 12, die von einem Borstenkranz 20 in Umfangsrichtung umgeben ist. Der Borstenkranz 20 ist an eine zu reinigende Fläche 22 anlegbar, ermöglicht eine mechanische Abreinigung dieser Fläche und dient gleichzeitig als Spritzschutz.

Die Vorderwand 14 ist von einer Stirnwand 24 überdeckt, die im Abstand zur Vorderwand 14 angeordnet ist und an ihrem der zu reinigenden Fläche 22 zugewandten Ende eine Abstreiflippe 25 aus Gummi trägt. Die Stirnwand 24 und die Vorderwand 14 begrenzen einen Absaugkanal 27, an dessen der zu reinigenden Fläche 22 abgewandtes Ende sich ein Absaugstutzen 28 anschließt, der an eine an sich bekannte und deshalb in der Zeichnung nicht dargestellte Absaugleitung anschließbar ist.

Das Gehäuse 12 umgibt eine Hohlwelle 30, die an der Rückwand 13 gehalten ist und eine Axialbohrung 31 aufweist. Die Hohlwelle 30 trägt außerhalb des Gehäuses 12 einen Anschlußstutzen 33 zum Anschluß an eine an sich bekannte und deshalb in der Zeichnung nicht dargestellte Versorgungsleitung eines Versorgungssystems für unter Druck stehende Reinigungsflüssigkeit, beispielsweise an das Trinkwasserversorgungsnetz oder an die Druckleitung einer Pumpe, insbesondere an die Hochdruckleitung eines Hochdruckreinigungsgerätes. Die Hohlwelle 30 ist an der Rückwand 13 drehfest gehalten, und an der Hohlwelle 30 ist innerhalb des Gehäuses 12 um die durch die Längsachse der Hohlwelle 30 definierte Drehachse 35 frei drehbar ein Rotor 36 gelagert mit einer an der Hohlwelle 30 anliegenden Lagerbuchse 38 und von dieser radial abstehenden, in Umfangsrichtung in gleichmäßigem Abstand zueinander angeordneten Sprüharmen 40, 41 und 42. Die Lagerbuchse 38 bildet ein Gleitlager für den Rotor 36 und ist aus Kunststoff auf Basis eines PEEK-Materials gefertigt. Alternativ kann zur Herstellung der Lagerbuchse 38 ein Karbonwerkstoff zum Einsatz kommen.

Die Sprüharme 40, 41 und 42 weisen jeweils eine Durchgangsbohrung 43, 44 bzw. 45 auf und tragen an ihrem freien Ende jeweils eine Düse 47, 48 bzw. 49, die vorzugsweise lösbar mit dem jeweiligen Sprüharm 40, 41 bzw. 42 verbunden ist und beispielsweise als Punktstrahldüse ausgestaltet sein kann. Die Düsen 47, 48, 49 sind schräg zur Längsachse des jeweiligen Sprüharmes 40, 41 bzw. 42 ausgerichtet, vorzugsweise in einem Winkel von etwa 5° bis ca. 80°. Die winklige Anordnung der Düsen hat zur Folge, daß der Rotor 36 in Drehung versetzt wird, sobald die Düsen 47, 48, 49 mit Reinigungsflüssigkeit beaufschlagt werden, das von den Düsen 47, 48, 49 entlang eines Teilbereiches ihrer Umlaufbewegung auf die Flüssigkeitsabgabeöffnung 19 gerichtet werden kann.

Die Strömungsverbindung zwischen der Axialbohrung 31 der Hohlwelle 30 und den Durchgangsbohrungen 43, 44, 45 der Sprüharme 40, 41, 42 erfolgt über eine Radialbohrung 51 der Hohlwelle 30 und eine sich in Strömungsrichtung an diese anschließende Verbindungsnut 52, die sich in Umfangsrichtung bezogen auf die Drehachse 35 lediglich über einen Teilbereich, nämlich einen Winkelbereich von etwa 120° erstreckt. Dies wird insbesondere aus Figur 1 deutlich.

Über den Anschlußstutzen 33 kann dem Flächenreinigungskopf 10 unter Druck stehende Reinigungsflüssigkeit zugeführt werden. Die Reinigungsflüssigkeit strömt über die Axialbohrung 31, die Radialbohrung 51 und die Verbindungsnut 52 zur Durchgangsbohrung 43, 44, 45 der Sprüharme 40, 41, 42 und wird anschließend von den Düsen 47, 48, 49 abgegeben. Die Düsen 47, 48, 49 werden hierbei nur dann mit Reinigungsflüssigkeit beaufschlagt, wenn der jeweilige Sprüharm 40, 41 bzw. 42 im Bereich der Verbindungsnut 52 angeordnet ist. Bei einer derartigen Ausrichtung des Sprüharms ist die jeweilige Düse 47, 48 bzw. 49 in Richtung der Flüssigkeitsabgabeöffnung 19 ausgerichtet, so daß ein Reinigungsflüssigkeitsstrahl durch die Flüssigkeitsabgabeöffnung 19 hindurchtreten kann und folglich die zu reinigende Fläche 22 streifenförmig vom Reinigungsflüssigkeitstrahl beaufschlagt wird. Nimmt der jeweilige Sprüharm 40, 41, 42 eine Position außerhalb der Verbindungsnut 52 ein, so ist die Reinigungsflüssigkeitzufuhr zur jeweiligen Düse 47, 48, 49 unterbrochen. Dies ist dann der Fall, wenn die jeweilige Düse 47, 48, 49 der Flüssigkeitsabgabeöffnung 19 abgewandt ist. Die Reinigungsflüssigkeitzufuhr zu den Düsen 47, 48, 49 erfolgt somit bei einer Umlaufbewegung der Düsen nur ungleichförmig und zwar wird jeweils diejenige Düse mit Reinigungsflüssigkeit versorgt, die gerade der Flüssigkeitsabgabeöffnung 19 zugewandt ist.

In axialer Richtung versetzt zu den Sprüharmen 40, 41, 42 trägt die Lagerbuchse 38, der Vorderwand 14 benachbart, ein mechanisches Reinigungselement in Form von radial abstehenden Reinigungsborsten 54, die drehfest an der Lagerbuchse 38 gehalten sind und mit ihren freistehenden Endbereichen die Flüssigkeitsabgabeöffnung 19 durchgreifen, so daß mittels der zusammen mit den Sprüharmen 40, 41, 42 drehbaren Reinigungsborsten 54 die zu reinigende Fläche 22 mechanisch bearbeitet werden kann zur Verstärkung der Reinigungswirkung.

Die von den Düsen 47, 48, 49 auf die zu reinigende Fläche 22 aufgebrachte Reinigungsflüssigkeit kann über den Absaugkanal 27 abgesaugt werden, das heißt der Flächenreinigungskopf 10 kann als Sprüh-Extraktionsgerät zum Einsatz kommen, indem die zu reinigende Fläche 22 mittels des von den Düsen 47, 48, 49 abgegebenen Reinigungsflüssigkeitstrahles sowie der mechanischen Reinigungswirkung des Borstenkranzes 20 und der Reinigungsborsten 54 abgereinigt werden kann, und anschließend kann die auf die Fläche 22 aufgebrachte Flüssigkeit über den Absaugkanal 27 wieder abgesaugt werden.

In den Figuren 3, 4 und 5 ist schematisch eine zweiten Ausführungsform eines insgesamt mit dem Bezugszeichen 60 belegten Flächenreinigungskopfes dargestellt, der weitgehend identisch aufgebaut ist wie der voranstehend unter Bezugnahme auf die Figuren 1 und 2 erläuterte Flächenreinigungskopf 10. für identische Bauteile werden daher dieselben Bezugszeichen verwendet wie in den Figuren 1 und 2, diesbezüglich wird zur Vermeidung von Wiederholungen auf die voranstehenden Erläuterungen Bezug genommen.

Der Flächenreinigungskopf 60 umfaßt eine Hohlwelle 62 die sowohl an der Rückwand 13 als auch an der Vorderwand 14 drehfest gehalten ist und über die Vorderwand 14 übersteht. In ihrem überstehenden Endbereich trägt die Hohlwelle 62 eine um die Drehachse 35 drehbare Abdeckplatte 64. Letztere weist eine Ausnehmung 65 auf, die durch Drehung der Abdeckplatte 64 fluchtend zu einer Luftzufuhröffnung 67 der Vorderwand 14 ausgerichtet werden kann. Über die Ausnehmung 65 und die Luftzufuhröffnung 67 kann Luft in das Innere des Gehäuses 12 eintreten. Durch Verdrehen der Abdeckplatte 64 kann die Luftzufuhröffnung 67 abgedeckt werden, um die Luftzufuhr zu unterbinden.

Innerhalb des Gehäuses 12 trägt die Hohlwelle 62 des Flächenreinigtingskopfes 60 einen Rotor 69, der entsprechend dem voranstehend erläuterten Rotor 36 des Flächenreinigungskopfes 10 drei radial abstehende Sprüharme 40, 41, 42 umfaßt, wobei in Figur 3 lediglich die Sprüharme 40 und 42 erkennbar sind. Die Sprüharme tragen jeweils zwei Bremsflügel 73, 74, die drehfest am jeweiligen Sprüharm festgelegt sind und den Luftwiderstand der sich drehenden Sprüharme erheblich erhöhen, insbesondere dann, wenn die Luftzufuhröffung 67 von der Abdeckplatte 64 freigegeben ist. Gleichzeitig wird mittels der Bremsflügel 73, 74 bei geöffneter Luftzufuhröffnung 67 ein Luftkisseneffekt dergestalt erzielt, daß sich eine Luftströmung ausbildet, indem Luft über die Luftzufuhröffnung 67 in das Gehäuse 12 einströmt und über die Flüssjgkeitsabgabeöffnung 19 in Richtung der zu reinigenden Fläche 22 aus dem Gehäuse 12 herausströmt. Durch diese Luftströmung wird das Führen des Flächenreinigungskopfes 60 an der zu reinigenden Fläche entlang erleichtert.

In den Figuren 4 und 5 ist die Hohlwelle 62 vergrößert dargestellt. Daraus wird insbesondere deutlich, daß in axialer Richtung zu beiden Seiten der Radialbohrung 51 und der Verbindungsnut 52 jeweils eine Ringnut 76, 77 verläuft. Die Ringnuten 76, 77 sind in geringem Abstand neben der Verbindungsnut 52 angeordnet, vorzugsweise in einem Abstand von etwa 0,5 mm bis etwa 3 mm. Über die Ringnuten 76, 77 kann sich ausgehend vom Bereich der Verbindungsnut 52 unter Druck stehende Reinigungsflüssigkeit durch Leckage über den gesamten Umfang der Hohlwelle 62 ausbreiten, so daß sich der im Bereich der Verbindungsnut 52 herrschende Druck in Umfangsrichtung gleichmäßig verteilt. Die Ringnuten 76, 77 ermöglichen somit eine Druckentlastung, durch die eine einseitige, lediglich im Bereich der Verbindungsnut 52 herrschende Druckbelastung vermieden wird. Eine einseitige Druckbelastung hätte eine erhöhte Beanspruchung der Gleitlagerung des Rotors 69 zur Folge.

In axialem Abstand zu den Ringnuten 76 und 77 weist die Hohlwelle 62 jeweils eine ringförmige Dichtungsnut 79, 80 auf. An den Dichtungsnuten 79, 80 ist jeweils ein Dichtungselement, vorzugsweise ein Kolbenring 81, 82 angeordnet. Der Kolbenring ist bevorzugt aus Kunststoff auf PEEK-Basis gefertigt, der eine besonders leichtgängige Drehbarkeit des Rotors 69 ermöglicht.

In den Figuren 6 und 7 ist schematisch eine dritte Ausführungsform eines insgesamt mit dem Bezugszeichen 90 belegten Flächenreinigungskopfes dargestellt. Die Darstellung erfolgt sehr schematisiert. Zur Erzielung einer besseren Übersicht wurden in den Figuren 6 und 7 die zum Einsatz kommende Hohlwelle sowie der Rotor des Flächenreinigungskopfes 90 nicht dargestellt. Der Flächenreinigungskopf 90 ist weitgehend identisch ausgestaltet wie der voranstehend unter Bezugnahme auf die Figuren 3, 4 und 5 dargestellten Flächenreinigungskopf 60. Für identische Bauteile werden daher in den Figuren 6 und 7 dieselben Bezugszeichen verwendet wie in den Figuren 3 bis 5. Zur Vermeidung von Wiederholungen wird diesbezüglich auf die voranstehenden Erläuterungen Bezug genommen.

Im Unterschied zu den voranstehend erläuterten Flächenreinigungsköpfen 10 und 60 weist der Flächenreinigungskopf 90 in seinem rückwärtigen Bereich zwei um eine gemeinsame Drehachse 92 frei drehbare und starr miteinander verbundene Stützräder auf, wobei in den Figuren 6 und 7 lediglich ein Stützrad 93 dargestellt ist. Die Stützräder 93 sind jeweils an einem Lagerbock 94 gelagert, der außenseitig an die Rückwand 13 angeformt ist. Mittels der Stützräder 93 kann der Flächenreinigungskopf 90 auf einfache Weise an der zu reinigenden Fläche 22 entlang geführt werden.

Alternativ können statt Stützräder auch Gleitkufen zum Einsatz kommen, falls mittels des Flächenreinigungskopfes 90 beispielsweise ein Teppichboden gereinigt werden soll.

Die Stützräder 93 werden von einem außenseitig an die Rückwand 13 angeformten Ausleger 96 übergriffen, der an seinem freien Ende eine Abstreiflippe 97 trägt, die durch Verkippen des Flächenreinigungskopfes 90 um die Drehachse 92 an die zu reinigenden Fläche 22 angelegt werden kann. In einer ersten Kippstellung, die in Figur 6 dargestellt ist, kann der Flächenreinigungskopf 90 in Arbeitsrichtung 99 hin- und herbewegt werden, um die Fläche 22 mittels des Borstenkranzes 20 sowie des Reinigungsflüssigkeitstrahles abzureinigen. Anschließend kann der Flächenreinigungskopf 90 um die Drehachse 92 in die in Figur 7 dargestellte zweite Kippstellung überführt werden, in der die Abstreiflippe 97 die Fläche 22 abstreift und somit die auf die Fläche 22 aufgebrachte Reinigungsflüssigkeit an dieser entlang schiebt.

Aus dem Voranstehenden wird deutlich, daß mittels der Flächenreinigungsköpfe 10, 60 und 90 eine Fläche 22 streifenförmig abgereinigt werden kann, indem der jeweilige Flächenreinigungskopf 10, 60, 90 an der zu reinigenden Fläche 22 entlang geführt wird, wobei mittels mehrerer Düsen immer dann ein Reinigungsflüssigkeitstrahl auf die Fläche 22 gerichtet wird, wenn die Düsen der Flüssigkeitsabgabeöffnung 19 des Gehäuses 12 zugewandt sind. Die Flüssigkeitsabgabeöffnung 19 ist hierbei in einem Bereich des Gehäuses 12 angeordnet, der schräg oder senkrecht zur Drehachse 35 der Düsen positioniert ist.

## Patentansprüche

1. Flächenrelnigungskopf mit einem haubenförmigen, eine Flüssigkeitsabgabeöffnung (19) aufweisenden Gehäuse (12), in dem um eine Drehachse (35) frei drehbar zumindest ein Sprüharm (40, 41, 42) gelagert ist, der eine Düse (47, 48, 49) trägt, wobei die Düse (47, 48, 49) bei Beaufschlagung mit unter Druck stehender Reinigungsflüssigkeit zusammen mit dem Sprüharm (40, 41, 42) zu einer Umlaufbewegung um die Drehachse (35) herum antreibbar ist zur Abgabe eines Reinigungsflüssigkeitsstrahls durch die Flüssigkeitsabgabeöffnung (19) hindurch auf die zu reinigende Fläche (22), **dadurch gekennzeichnet, daß** die Drehachse (35) des Sprüharms (40, 41, 42) und der Düse (47, 48, 49) schräg oder senkrecht zur Flüssigkeitsabgabeöffnung (19) des Gehäuses (12) ausgerichtet ist, so daß die Düse (47, 48, 49) nur entlang eines Teilbereichs ihrer Umlaufbewegung der Flüssigkeitsabgabeöffnung (19) zugewandt ist.

2. Flächenreinigungskopf nach Anspruch 1, **dadurch gekennzeichnet, daß** die Düse (47, 48, 49) während ihrer Umlaufbewegung um die Drehachse (35) ungleichförmig mit Reinigungsflüsslgkelt beaufschlagbar ist, wobei die größte Reinigungsflüsslgkeitbeaufschlagung bei Ausrichtung der Düse (47, 48, 49) in Richtung der Flüssigkeitsabgabeöffnung (19) erfolgt.

3. Flächenreinigungskopf nach Anspruch 2, **dadurch gekennzeichnet, daß** die Düse über einen ersten, der Fiüssigkeitsabgabeöffnung (19) zugewandten Teilbereich ihrer Umlaufbewegung mit einer maximalen Menge an Reinigungsflüssigkeit beaufschlagbar ist, während sie über einen zweiten, der Flüssigkeitsabgabeöffnung (19) abgewandten Teilbereich ihrer Umlaufbewegung mit einer minimalen Menge an Reinigungsflüssigkeit beaufschlagbar ist.

4. Flächenreinigungskopf nach einem der voranstehenden Ansprüche, **dadurch gekennzeichnet, daß** der Flächenreinigungskopf (10; 60; 90) mehrere in Umfangsrichtung verteilt angeordnete Sprüharme (40, 41, 42) aufweist, an denen jeweils eine Düse (47, 48, 49) gehalten ist, wobei die Düsen (47, 48, 49) bei ihrer Umlaufbewegung jeweils mit mehr Reinigungsflüssigkeit beaufschlagbar sind, wenn sie der Flüssigkeitsabgabeöffnung (19) zugewandt sind als wenn sie der Flüssigkeitsabgabeöffnung (19) abgewandt sind.

5. Flächenreinigungskopf nach Anspruch 4, **dadurch gekennzeichnet, daß** der Flächenreinigungskopf (10; 60; 90) drei in Umfangsrichtung gleichmäßig verteilt angeordnete Sprüharme (40, 41, 42) mit einer Düse (47, 48, 49) aufweist, wobei die Düsen (47, 48, 49) jeweils über einen Teilbereich von mindestens etwa 120° ihrer Umlaufbewegung mit mehr Reinigungsflüssigkeit beaufschlagbar sind als über den restlichen Bereich ihrer Umlaufbewegung.

6. Flächenreinigungskopf nach Anspruch 5, **dadurch gekennzeichnet, daß** die Düsen (47, 48, 49) jeweils über einen Teilbereich ihrer Umlaufbewegung von etwa 140° mit mehr Reinigungsflüssigkeit beaufschlagbar sind als über den restlichen Bereich ihrer Umlaufbewegung.

7. Flächenreinigungskopf nach einem der voranstehenden Ansprüche, **dadurch gekennzeichnet, daß** der mindestens eine Sprüharm (40, 41, 42) drehbar an einer Hohlwelle (30; 62) gehalten ist, wobei die Hohlwelle (30; 62) eine Axialbohrung (31) aufweist, die über eine in Umfangsrichtung lediglich über einen Teilbereich verlaufende Verbindungsnut (52) mit einer Durchgangsbohrung (43, 44, 45) des Sprüharmes (40, 41, 42) in Strömungsverbindung bringbar ist.

8. Flächenreinigungskopf nach Anspruch 7, **dadurch gekennzeichnet, daß** der Sprüharm (40, 41, 42) an einem die Hohlwelle (30; 62) umgebenden Lagerelement (38) festgelegt ist.

9. Flächenreinigungskopf nach Anspruch 8, **dadurch gekennzeichnet, daß** das Lagerelement (38) ein Gleitlager ausbildet.

10. Flächenreinigungskopf nach Anspruch 9, **dadurch gekennzeichnet, daß** zumindest die Gleitfläche des Lagerelementes (38) aus Kunststoff auf Basis eines PEEK-Materials besteht.

11. Flächenreinigungskopf nach Anspruch 7, 8, 9 oder 10, **dadurch gekennzeichnet, daß** die Hohlwelle (62) axial versetzt zur Verbindungsnut (52) von mindestens einer Ringnut (76, 77) umgeben ist.

12. Flächenreinigungskopf nach Anspruch 11, **dadurch gekennzeichnet, daß** der Abstand der mindestens einen Ringnut (76, 77) zur Verbindungsnut (52) etwa 0,5 mm bis etwa 3 mm beträgt.

13. Flächenreinigungskopf nach Anspruch 11 oder 12, **dadurch gekennzeichnet, daß** in axialer Richtung zu beiden Seiten der Verbindungsnut (52) eine Ringnut (76, 77) angeordnet ist.

14. Flächenreinigungskopf nach einem der Ansprüche 7 bis 13, **dadurch gekennzeichnet, daß** die Hohlwelle (62) axial versetzt zur Verbindungsnut (52) zumindest einen Kolbenring (81, 82) trägt.

15. Flächenreinigungskopf nach Anspruch 14, **dadurch gekennzeichnet, daß** der mindestens eine Kolbenring (81, 82) aus Kunststoff auf Basis eines PEEK-Materials gefertigt ist.

16. Flächenreinigungskopf nach einem der voranstehenden Ansprüche, **dadurch gekennzeichnet, daß** an mindestens einem Sprüharm (40, 41, 42) ein Bremsflügel (73, 74) angeordnet ist.

17. Flächenreinigungskopf nach Anspruch 16, **dadurch gekennzeichnet, daß** das Gehäuse (12) dem Bremsflügel (73, 74) benachbart zumindest eine Luftzufuhröffnung (67) aufweist.

18. Flächenreinigungskopf nach Anspruch 17, **dadurch gekennzeichnet, daß** die mindestens eine Luftzufuhröffnung (67) wahlweise freigebbar und verschließbar ist.

19. Flächenreinigungskopf nach einem der voranstehenden Ansprüche, **dadurch gekennzeichnet, daß** der Flächenreinigungskopf (10) ein mit dem mindestens einen Sprüharm (40, 41, 42) umlaufendes, die Flüssigkeitsabgabeöffnung (19) durchgreifendes mechanisches Reinigungselement umfaßt.

20. Flächenreinigungskopf nach einem der voranstehenden Ansprüche, **dadurch gekennzeichnet, daß** die Flüssigkeitsabgabeöffnung (19) in Umfangsrichtung zumindest teilweise von einem flexiblen Spritzschutzelement (20) umgeben ist.

21. Flächenreinigungskopf nach Anspruch 20, **dadurch gekennzeichnet, daß** das Spritzschutzelement als die Flüssigkeitsabgabeöffnung (19) umgebender Borstenstreifen (20) oder als Gummilippe ausgestaltet ist.

22. Flächenreinigungskopf nach einem der Ansprüche 7 bis 21, **dadurch gekennzeichnet, daß** die Hohlwelle (30; 62) an einer in der Gebrauchslage des Flächenreinigungskopfes (10; 60; 90) schräg oder senkrecht zur zu reinigenden Fläche (22) ausrichtbaren Gehäusewand (13) gehalten ist.

23. Flächenreinigungskopf nach Anspruch 22, **dadurch gekennzeichnet, daß** die Hohlwelle (30; 62) senkrecht zur Gehäusewand (13) ausgerichtet ist.

24. Flächenreinigungskopf nach einem der voranstehenden Ansprüche, **dadurch gekennzeichnet, daß** der Flächenreinigungskopf (10; 60; 90) eine an die zu reinigende Fläche (22) anlegbare Abstreiflippe (25; 97) aufweist.

25. Flächenreinigungskopf nach einem der voranstehenden Ansprüche, **dadurch gekennzeichnet, daß** der Flächenreinigungskopf (90) zumindest einen Rollkörper (93) zum Abstützen des Flächenreinigungskopfes (90) an der zu reinigenden Fläche (22) aufweist.

26. Flächenreinigungskopf nach einem der voranstehenden Ansprüche, **dadurch gekennzeichnet, daß** der Flächenreinigungskopf (10) einen an eine Unterdruckquelle anschließbaren Absaugkanal (27) aufweist zur Aufnahme von Reinigungsflüssigkeit.

## Claims

1. Surface cleaning head with a hood-shaped housing (12) which has a liquid discharge opening (19) and in which there is mounted, so as to be freely rotatable about an axis of rotation (35), at least one spray arm (40, 41, 42) which carries a nozzle (47, 48, 49), the nozzle (47, 48, 49), when acted upon by pressurized cleaning liquid, being drivable together with the spray arm (40, 41, 42) so as to perform a revolving motion about the axis of rotation (35) in order to discharge a jet of cleaning liquid through the liquid discharge opening (19) onto the surface (22) to be cleaned, **characterized in that** the axis of rotation (35) of the spray arm (40, 41, 42) and of the nozzle (47, 48, 49) is aligned at an incline or perpendicularly to the liquid discharge opening (19) of the housing (12), so that the nozzle (47, 48, 49) only faces the liquid discharge opening (19) along a section of its revolving motion.

2. Surface cleaning head in accordance with claim 1, **characterized in that** the nozzle (47, 48, 49) can be acted upon unevenly with cleaning liquid during its revolving motion about the axis of rotation (35), the nozzle (47, 48, 49) being acted upon to the greatest extent with cleaning liquid when it is aligned in the direction towards the liquid discharge opening (19).

3. Surface cleaning head in accordance with claim 2, **characterized in that** the nozzle can be acted upon with a maximum amount of cleaning liquid over a first section of its revolving motion facing the liquid discharge opening (19), whereas it can be acted upon with a minimum amount of cleaning liquid over a second section of its revolving motion facing away from the liquid discharge opening (19).

4. Surface cleaning head in accordance with any one of the preceding claims, **characterized in that** the surface cleaning head (10; 60; 90) comprises a plurality of spray arms (40, 41, 42) which are spaced in the circumferential direction and on each of which a nozzle (47, 48, 49) is held, and the nozzles (47, 48, 49), during their revolving motion, can, in each case, be acted upon with more cleaning liquid when they are facing the liquid discharge opening (19) than when they are facing away from the liquid discharge opening (19).

5. Surface cleaning head in accordance with claim 4, **characterized in that** the surface cleaning head (10; 60; 90) comprises three spray arms (40, 41, 42) uniformly spaced in the circumferential direction with one nozzle (47, 48, 49), and the nozzles (47, 48, 49) can, in each case, be acted upon with more cleaning liquid over a section of at least approximately 120° of their revolving motion than over the remaining section of their revolving motion.

6. Surface cleaning head in accordance with claim 5, **characterized in that** the nozzles (47, 48, 49) can, in each case, be acted upon with more cleaning liquid over a section of their revolving motion of approximately 140° than over the remaining section of their revolving motion.

7. Surface cleaning head in accordance with any one of the preceding claims, **characterized in that** the at least one spray arm (40, 41, 42) is rotatably held on a hollow shaft (30; 62), the hollow shaft (30; 62) having an axial bore (31) which can be brought into flow connection with a through-bore (43, 44, 45) of the spray arm (40, 41, 42) via a connecting groove (52) extending over only a section in the circumferential direction.

8. Surface cleaning head in accordance with claim 7, **characterized in that** the spray arm (40, 41, 42) is secured to a bearing element (38) surrounding the hollow shaft (30; 62).

9. Surface cleaning head in accordance with claim 8, **characterized in that** the bearing element (38) forms a slide bearing.

10. Surface cleaning head in accordance with claim 9, **characterized in that** at least the sliding surface of the bearing element (38) consists of plastic on the basis of a PEEK material.

11. Surface cleaning head in accordance with claim 7, 8, 9 or 10, **characterized in that** the hollow shaft (62) is surrounded by at least one annular groove (76, 77) in axially offset relation to the connecting groove (52).

12. Surface cleaning head in accordance with claim 11, **characterized in that** the spacing of the at least one annular groove (76, 77) from the connecting groove (52) is from approximately 0.5 mm to approximately 3 mm.

13. Surface cleaning head in accordance with claim 11 or 12, **characterized in that** an annular groove (76, 77) is arranged in the axial direction on either side of the connecting groove (52).

14. Surface cleaning head in accordance with any one claims 7 to 13, **characterized in that** the hollow shaft (62) carries at least one piston ring (81, 82) in axially offset relation to the connecting groove (52).

15. Surface cleaning head in accordance with claim 14, **characterized in that** the at least one piston ring (81, 82) is made of plastic on the basis of a PEEK material.

16. Surface cleaning head in accordance with any one of the preceding claims, **characterized in that** a brake wing (73, 74) is arranged on at least one spray arm (40, 41, 42).

17. Surface cleaning head in accordance with claim 16, **characterized in that** the housing (12) has at least one air supply opening (67) adjacent to the brake wing (73, 74).

18. Surface cleaning head in accordance with claim 17, **characterized in that** the at least one air supply opening (67) is selectively openable and closable.

19. Surface cleaning head in accordance with any one of the preceding claims, **characterized in that** the surface cleaning head (10) comprises a mechanical cleaning element which revolves with the at least one spray arm (40, 41, 42) and passes through the liquid discharge opening (19).

20. Surface cleaning head in accordance with any one of the preceding claims, **characterized in that** the liquid discharge opening (19) is surrounded in the circumferential direction at least partially by a flexible splash guard element (20).

21. Surface cleaning head in accordance with claim 20, **characterized in that** the splash guard element is configured as a brush strip (20) surrounding the liquid discharge opening (19) or as a rubber lip.

22. Surface cleaning head in accordance with any one of claims 7 to 21, **characterized in that** the hollow shaft (30; 62) is held on a housing wall (13) which, in the position of use of the surface cleaning head (10; 60; 90), is alignable at an incline or perpendicularly to the surface (22) to be cleaned.

23. Surface cleaning head in accordance with claim 22, **characterized in that** the hollow shaft (30; 62) is aligned perpendicularly to the housing wall (13).

24. Surface cleaning head in accordance with any one of the preceding claims, **characterized in that** the surface cleaning head (10; 60; 90) comprises a wiper lip (25; 97) which is positionable on the surface (22) to be cleaned.

25. Surface cleaning head in accordance with any one of the preceding claims, **characterized in that** the surface cleaning head (90) comprises at least one rolling member (93) for supporting the surface cleaning head (90) on the surface (22) to be cleaned.

26. Surface cleaning head in accordance with any one of the preceding claims, **characterized in that** the surface cleaning head (10) comprises a suction channel (27) connectable to a negative pressure source for taking up cleaning liquid.

## Revendications

1. Tête de nettoyage de surface comportant un carter (12), en forme de capot, qui possède une ouverture de délivrance de liquide (19) et dans lequel au moins un bras de pulvérisation (40, 41, 42), qui porte un ajutage (47, 48, 49), est monté de façon à pouvoir tourner librement autour d'un axe de rotation (35), l'ajutage (47, 48, 49) pouvant être entraîné conjointement avec le bras de pulvérisation (40, 41, 42) dans un mouvement circulaire autour de l'axe de rotation (35) lorsqu'il est alimenté avec du liquide de nettoyage sous pression afin de délivrer un jet de liquide de nettoyage, au travers de l'ouverture de délivrance de liquide (19), sur la surface à nettoyer (22), **caractérisée en ce que** l'axe de rotation (35) du bras de pulvérisation (40, 41, 42) et de l'ajutage (47, 48, 49) est orienté obliquement ou perpendiculairement à l'ouverture de délivrance de liquide (19) du carter (12), de sorte que l'ajutage (47, 48, 49) est dirigé vers l'ouverture de délivrance de liquide (19) seulement le long d'une zone partielle de son mouvement circulaire.

2. Tête de nettoyage de surface selon la revendication 1, **caractérisée en ce que** l'ajutage (47, 48, 49) peut être alimenté avec du liquide de nettoyage de façon irrégulière pendant son mouvement circulaire autour de l'axe de rotation (35), l'alimentation avec du liquide de nettoyage étant la plus importante lorsque l'ajutage (47, 48, 49) est orienté en direction de l'ouverture de délivrance de liquide (19).

3. Tête de nettoyage de surface selon la revendication 2, **caractérisée en ce que** l'ajutage peut être alimenté avec une quantité maximale de liquide de nettoyage sur une première zone partielle de son mouvement circulaire qui est située du côté de l'ouverture de délivrance de liquide (19), tandis qu'il peut être alimenté avec une quantité minimale de liquide de nettoyage sur une seconde zone partielle de son mouvement circulaire qui est située du côté opposé à l'ouverture de délivrance de liquide (19).

4. Tête de nettoyage de surface selon l'une des revendications précédentes, **caractérisée en ce que** la tête de nettoyage de surface (10 ; 60 ; 90) possède plusieurs bras de pulvérisation (40, 41, 42) qui sont répartis dans une direction circonférentielle et sur chacun desquels est monté un ajutage (47, 48, 49), les ajutages (47, 48, 49) pouvant chacun être alimentés, lors de leur mouvement circulaire, avec davantage de liquide de nettoyage lorsqu'ils sont situés du côté de l'ouverture de délivrance de liquide (19) que lorsqu'ils sont situés du côté opposé à l'ouverture de délivrance de liquide (19).

5. Tête de nettoyage de surface selon la revendication 4, **caractérisée en ce que** la tête de nettoyage de surface (10 ; 60 ; 90) possède trois bras de pulvérisation (40, 41, 42) répartis uniformément dans une direction circonférentielle et dotés chacun d'un ajutage (47, 48, 49), les ajutages (47, 48, 49) pouvant chacun être alimentés avec davantage de liquide de nettoyage sur une zone partielle d'au moins 120° environ de leur mouvement circulaire que sur la zone restante de leur mouvement circulaire.

6. Tête de nettoyage de surface selon la revendication 5, **caractérisée en ce que** les ajutages (47, 48, 49) peuvent chacun être alimentés avec davantage de liquide de nettoyage sur une zone partielle de leur mouvement circulaire d'environ 140° que sur la zone restante de leur mouvement circulaire.

7. Tête de nettoyage de surface selon l'une des revendications précédentes, **caractérisée en ce que** ledit au moins un bras de pulvérisation (40, 41, 42) est monté sur un arbre creux (30 ; 62) de façon à pouvoir tourner, l'arbre creux (30 ; 62) possédant un perçage axial (31) qui peut être mis en liaison d'écoulement avec un perçage de passage (43, 44, 45) du bras de pulvérisation (40, 41, 42) par le biais d'une gorge de liaison (52) ne s'étendant que sur une zone partielle dans une direction circonférentielle.

8. Tête de nettoyage de surface selon la revendication 7, **caractérisée en ce que** le bras de pulvérisation (40, 41, 42) est fixé à un élément formant palier (38) qui entoure l'arbre creux (30 ; 62).

9. Tête de nettoyage de surface selon la revendication 8, **caractérisée en ce que** l'élément formant palier (38) constitue un palier glissant.

10. Tête de nettoyage de surface selon la revendication 9, **caractérisée en ce qu'**au moins la surface de glissement de l'élément formant palier (38) est fabriquée à partir d'une matière plastique à base d'un matériau PEEK.

11. Tête de nettoyage de surface selon la revendication 7, 8, 9 ou 10, **caractérisée en ce que** l'arbre creux (62) est entouré par au moins une gorge annulaire (76, 77) décalée axialement de la gorge de liaison (52).

12. Tête de nettoyage de surface selon la revendication 11, **caractérisée en ce que** la distance entre ladite au moins une gorge annulaire (76, 77) et la gorge de liaison (52) va de 0,5 mm environ à 3 mm environ.

13. Tête de nettoyage de surface selon la revendication 11 ou 12, **caractérisée en ce qu'**une gorge annulaire (76, 77) est disposée, dans une direction axiale, des deux côtés de la gorge de liaison (52).

14. Tête de nettoyage de surface selon l'une des revendications 7 à 13, **caractérisée en ce que** l'arbre creux (62) porte au moins un segment de piston (81, 82) axialement décalé de la gorge de liaison (52).

15. Tête de nettoyage de surface selon la revendication 14, **caractérisée en ce que** ledit au moins un segment de piston (81, 82) est fabriqué à partir d'une matière plastique à base d'un matériau PEEK.

16. Tête de nettoyage de surface selon l'une des revendications précédentes, **caractérisée en ce qu'**une ailette de freinage (73, 74) est disposée sur au moins un bras de pulvérisation (40, 41, 42).

17. Tête de nettoyage de surface selon la revendication 16, **caractérisée en ce que** le carter (12) possède, au voisinage de l'ailette de freinage (73, 74), au moins une ouverture d'amenée d'air (67).

18. Tête de nettoyage de surface selon la revendication 17, **caractérisée en ce que** ladite au moins une ouverture d'amenée d'air (67) peut être au choix dégagée et obturée.

19. Tête de nettoyage de surface selon l'une des revendications précédentes, **caractérisée en ce que** la tête de nettoyage de surface (10) possède un élément mécanique de nettoyage qui tourne conjointement avec ledit au moins un bras de pulvérisation (40, 41, 42), et qui s'engage à travers l'ouverture de délivrance de liquide (19).

20. Tête de nettoyage de surface selon l'une des revendications précédentes, **caractérisée en ce que** l'ouverture de délivrance de liquide (19) est entourée au moins partiellement, dans une direction circonférentielle, par un élément anti-projections flexible (20).

21. Tête de nettoyage de surface selon la revendication 20, **caractérisée en ce que** l'élément anti-projections se présente sous la forme d'une bande de poils (20) entourant l'ouverture de délivrance de liquide (19) ou d'une lèvre de caoutchouc.

22. Tête de nettoyage de surface selon l'une des revendications 7 à 21, **caractérisée en ce que** l'arbre creux (30 ; 62) est monté sur une paroi de carter (13) pouvant être orientée obliquement ou perpendiculairement à la surface à nettoyer (22) dans la position d'utilisation de la tête de nettoyage de surface (10 ; 60 ; 90).

23. Tête de nettoyage de surface selon la revendication 22, **caractérisée en ce que** l'arbre creux (30 ; 62) est orienté perpendiculairement à la paroi de carter (13).

24. Tête de nettoyage de surface selon l'une des revendications précédentes, **caractérisée en ce que** la tête de nettoyage de surface (10 ; 60 ; 90) possède une lèvre de raclage (25 ; 97) pouvant être appliquée sur la surface à nettoyer (22).

25. Tête de nettoyage de surface selon l'une des revendications précédentes, **caractérisée en ce que** la tête de nettoyage de surface (90) possède au moins un corps de roulement (93) permettant à la tête de nettoyage de surface (90) de s'appuyer sur la surface à nettoyer (22).

26. Tête de nettoyage de surface selon l'une des revendications précédentes, **caractérisée en ce que** la tête de nettoyage de surface (10) possède un canal d'aspiration (27) pouvant être raccordé à une source de dépression et destiné à recevoir du liquide de nettoyage.
